# FASCICULE DE BREVET EUROPEEN

(11) **EP 0 176 454 B1**
(45) Date de publication et mention de la délivrance du brevet: **03.08.1988**
(21) Numéro de dépôt: 85420159.7
(22) Date de dépôt: 03.09.1985
(51) Int. Cl.: A45B 25/16

(54) **Système d'ouverture assistée pour parasols et analogues**
Hilfsvorrichtung zum Öffnen von Sonnenschirmen und ähnlichem
Auxiliary opening system for sunshades and the like

(30) Priorité: 04.09.1984 FR 8413749
(43) Date de publication de la demande: 02.04.1986
(73) Titulaire: S.R.P.M. Société de réalisation de Productions métalliques, S.à.r.l, F-01700 Miribel (FR)
(72) Inventeur: Broyer, Julien, F-01700 Miribel (FR); Massenet de Marancour, Bernard, F-69300 Caluire (FR)
(74) Mandataire: Karmin, Roger

(56) Documents cités:
- DE-A- 1 906 481
- DE-B- 1 130 562
- FR-A- 399 323

## Description

La présente invention se réfère aux parasols de grandes dimensions comportant un système de branches et de fourchettes repliables le long d'un mât pour supporter une couverture en tissu ou autre. L'invention peut bien entendu être appliquée à des montures ou autres dispositifs semblables tels que les parapluies, ombrelles etc. bien que ce soit dans le cas des parasols de grandes dimensions que son application paraît devoir présenter le plus d'intérêt.

On sait que l'ouverture des parasols de grandes dimensions est pénible du fait que l'effort à mettre en oeuvre pour déployer les branches est très important, de sorte qu'une telle manoeuvre ne peut pas être effectuée par quelqu'un qui ne peut pas développer une force musculaire élevée. On a donc prévu des systèmes d'ouverture assistée réalisés au moyen de leviers démultiplicateurs et de ressorts (DE-A-1130562 et 1906481, FR-A-399323), ou de systèmes à crémaillère mûs au moyen d'une manivelle. On comprend aisément que de tels systèmes d'assistance sont coûteux et de manipulation difficile du fait qu'ils se trouvent situés le long du mât, c'est-à-dire à l'intérieur de la couverture du parasol lorsque celui-ci est à l'état fermé.

Les perfectionnements qui font l'objet de la présente invention visent à permettre la réalisation d'un système d'ouverture pour parasols dont le prix de revient soit relativement bas, qui présente un faible encombrement et dont le fonctionnement soit simple et sûr.

Suivant l'invention, on remplace les systèmes mécaniques connus par au moins un vérin à gaz comprimé dont l'agencement par rapport au mât et aux branches permette l'ouverture automatique de celles-ci et leur verrouillage en position fermée.

A cet effet, on prévoit au moins un vérin à gaz comprimé ou ressort à gaz en soi connu, dont le cylindre est articulé à une bague fixée au mât, tandis que l'extrémité libre de sa tige de piston est associée à une patte solidaire d'une des branches par l'intermédiaire de moyens d'articulation tels qu'à l'état fermé du parasol le point d'attache de la tige du piston du vérin soit situé entre le mât et la ligne fictive joignant l'articulation du cylindre dudit vérin et le point de pivotement de la branche considérée.

Suivant un mode de réalisation préféré, on prévoit un vérin supplémentaire disposé de manière diamétralement opposée et dont les moyens d'articulation à la branche correspondante sont agencés de sorte que ce vérin supplémentaire se trouve en position d'équilibre instable lorsque le parasol est fermé.

Le dessin annexé, donné à titre d'exemple, permettra de mieux comprendre l'invention, les caractéristiques qu'elle présente et les avantages qu'elle est susceptible de procurer:
Fig. 1 est une vue partielle en coupe d'un parasol pourvu d'un système d'ouverture assistée suivant l'invention, le parasol étant représenté ouvert;
fig. 2 montre le parasol suivant l'invention en position fermée.

On a représenté en fig. 1 un parasol usuel comportant un mât 1 à l'une des extrémités duquel se trouve placée une noix 2 par rapport à laquelle sont montées à articulation une multiplicité de branches 3 disposées en étoile à partir de ladite noix. A une oreille 3a solidaire de chaque branche 3 est articulée l'extrémité fourchue d'une fourchette 4 dont l'autre extrémité est montée à pivotement par rapport à un coulant 5 qui coulisse le long du mât 1 pour amener l'ensemble des branches 3 d'une position déployée à une position repliée ou vice versa. Bien entendu, l'armature pliante formée par l'ensemble des branches 3 est recouverte d'une couverture 6 en tissu, en matière plastique ou autre matière appropriée.

Il n'est pas nécessaire de décrire de manière plus détaillée l'agencement précité du fait qu'il est tout à fait usuel dans la technique.

Conformément à l'invention, on fixe sur le mât 1, au-dessus de la position haute du coulant 5 à laquelle les branches sont déployées pour tendre la couverture 6, une bague 8, par exemple au moyen d'une goupille 7 traversant celle-ci et le mât. Cette bague comporte deux chapes 8a, 8b diamétralement opposées à chacune desquelles est associée la languette inférieure 9a, 9'a du cylindre 9, 9' d'un vérin 10, 10' à air comprimé. Chaque languette est articulée autour d'un axe 11 traversant chacune des chapes 8a, 8b. Les vérins utilisés sont vendus dans le commerce sous la dénomination vérin à gaz comprimé, ils ne sont reliés à aucune source d'alimentation et se comportent à la manière d'un ressort de compression. Une application courante de tels vérins est l'asservissement de la fermeture ou de l'ouverture des portes de coffre ou de compartiment moteur de véhicules automobile.

On observe que les chapes 8a, 8b sont orientées de manière à se trouver dans le plan vertical renfermant le mât 2 et deux branches opposées 3.

Chacune des deux branches opposées de l'armature du parasol porte une patte 12, respectivement 13 à laquelle est articulée l'extrémité libre de la tige du piston 14, 14' de chaque vérin. On observe que la distance au mât des pattes 12 et 13 est identique, mais que la longueur de la patte 13 est supérieure à celle de la patte 12 pour des raisons qu'on expliquera mieux plus loin.

Du fait que les vérins 10, 10' agissent à l'extension, c'est-à-dire que leur tige de piston a tendance à toujours sortir de leur cylindre, la force développée par les vérins maintient les branches du parasol de manière stable en position ouverte. Il n'est donc pas nécessaire de prévoir une butée escamotable destinée à verrouiller le coulant 5 contre la bague 8. Toutefois, un tel système pourrait fort bien être utilisé à titre de sécurité.

Pour fermer le parasol, il suffit de tirer le coulant 5 vers le bas du mât 1 à l'encontre de la réaction des vérins 10, 10'. Cette traction vers le bas du coulant peut s'effectuer au moyen d'une poignée ou d'une lanière associée à ce dernier. L'effort est maximal au départ de la course de descente du coulant et il diminue au fur et à mesure que la fermeture se produit.

A la fin du mouvement vers le bas du coulant 5, les deux vérins sont pratiquement complètement contractés comme illustré en fig. 2. Sur cette figure, on observe que le point d'articulation de la tige de piston 14 du vérin 10 avec la patte 13 se trouve situé entre le mât 1 et une ligne fictive référencée 15 qui joint le point d'articulation 16 de la branche portant la patte 13 à l'axe 11 auquel le cylindre dudit vérin s'articule. Comme l'effort développé par le vérin s'effectue suivant la flèche F, c'est-à-dire en direction de la noix 2, la triangulation considérée entraîne la constitution d'une force qui tend à appuyer la branche considérée contre le mât. Bien entendu, le pivotement de la branche 3 associée au vérin 10 assure celui des autres branches du fait que toutes celles-ci sont solidaires de la noix 2 et du coulant 5. De même, son verrouillage contre le mât provoque celui des autres branches.

Quand au second vérin 10', du fait que sa patte d'articulation à la branche diamétralement opposée de l'armature est plus courte que celle 13, son articulation à la tige de piston 14' de ce vérin se trouve située sur la ligne joignant le point de pivotement 16 de la branche portant la patte 12 à l'axe d'articulation 11 du cylindre 9' du vérin considéré. De cette manière, lorsque le parasol est replié, le vérin 10' associé à la patte 12 se trouve en position d'équilibre instable, de telle sorte qu'il n'influe pas sur le maintien en position repliée des différentes branches.

La branche portant la patte 13 peut être pourvue d'une cordelette ou autre moyen de resserrer l'ensemble des branches, ce moyen étant utilisé pour provoquer l'ouverture. A cet effet, après que la cordelette ait été défaite, il suffit à l'utilisateur, après mise en position verticale du mât et fixation de sa partie basse sur un socle approprié, d'effectuer une faible traction sur la corde de manière centrifuge pour provoquer le déplacement du point d'articulation du vérin 10 à la patte 13 à l'extérieur de la ligne 15, de telle sorte qu'à partir de ce moment l'ouverture s'effectue automatiquement grâce à l'action des deux vérins 10,10'.

On a ainsi réalisé un système d'ouverture et de fermeture assistée pour parasol ou analogue dont l'ouverture s'effectue par simple action sur une seule branche pourvue d'un vérin de commande agencé de manière à former une genouillère avec elle et le mât.

On pourrait bien entendu n'employer que le vérin 10 formant genouillère, mais il est préférable pour équilibrer l'ouverture de prévoir un second vérin 10' diamétralement opposé. Il est évident qu'en cas de parasols de très grandes dimensions, on pourrait prévoir plusieurs vérins 10' dont l'un serait disposé diamétralement opposé à celui 10.

On peut prévoir une douille 17 constituant butée inférieure pour le coulant 5, sans que la présence de cet élément soit indispensable, car on peut prévoir que la butée s'effectue par contact du cylindre du vérin 10 contre le mât.

## Revendications

1. Système d'ouverture assistée pour parasols et analogues comprenant un mât (1) dont l'une des extrémités est pourvue d'une noix (2) à laquelle s'articulent en étoile les branches (6), caractérisé en ce qu'il comprend au moins un vérin (10) à gaz comprimé en soi connu, dont le cylindre est articulé à une bague (8) fixée au mât, tandis que l'extrémité libre de sa tige de piston (14) est associée à une patte (13) solidaire d'une des branches (3) par l'intermédiaire de moyens d'articulation tels qu'à l'état fermé du parasol le point d'attache de la tige du piston du vérin (10) par rapport à la patte (13) soit situé entre le mât (1) et la ligne fictive (15) joignant l'articulation (16) de la branche considérée à la noix (2) du parasol et l'axe d'articulation (11) du cylindre de ce vérin à la bague (8).

2. Système d'ouverture assistée suivant la revendication 1, caractérisé en ce qu'on prévoit au moins un vérin supplémentaire (10') disposé de manière diamétralement opposée par rapport à celui (10), et dont les moyens d'articulation à la branche (3) correspondante sont agencés de sorte que ce vérin (10') se trouve en position d'équilibre instable lorsque le parasol est fermé.

3. Système d'ouverture suivant la revendication 2, caractérisé en ce que la patte (13) à laquelle est articulée la tige du piston (14) de vérin (10) est plus longue que celle (12) à laquelle est associée la tige du second vérin (10'), lesdites pattes étant situées à égale distance de la noix (2).

## Patentansprüche

1. Hilfsvorrichtung zum Öffnen von Sonnenschirmen und ähnlichem, die einen Stiel enthält, an dessen Ende eine Nuss (2), an welcher Stäbe (6) sternförmig angelenkt sind, angebracht ist, dadurch gekennzeichnet, dass sie mindestens einen an sich bekannten Gasdruckzylinder (10) enthält, dessen Gehäuse an einem am Stiel befestigten Ring (8) angelenkt ist, während das freie Ende seiner Kolbenstange (14) an einer der Stäbe (3) angebrachten Lasche (13) mit solchen Mitteln gelenkig befestigt ist, dass im geschlossenen Zustand des Sonnenschirmes der Befestigungspunkt der Kolbenstange des Zylinders (10) an der Lasche (13) zwischen dem Stiel (1) und der fiktiven, das Gelenk (16) an der Nuss (2) des in Betracht gezogenen Stabes mit der Gelenkachse (11) am Ring (8) des Gehäuses dieses Zylinders verbindenden Linie liegt.

2. Hilfsvorrichtung zum Öffnen entsprechend Anspruch 1, dadurch gekennzeichnet, dass mindestens ein gegenüber dem Zylinder (10) angebrachter zusätzlicher Zylinder (10') vorgesehen ist, dessen Mittel zur gelenkigen Befestigung am entsprechenden Stab (3) so angeordnet sind, dass dieser Zylinder (10'), wenn der Schirm geschlossen ist, sich im Zustand des labilen Gleichgewichtes befindet.

3. Hilfsvorrichtung zum Öffnen entsprechend Anspruch 2, dadurch gekennzeichnet, dass die Lasche (13), an welcher die Kolbenstange (14) des Zylinders (10) angebracht ist, länger ist als die Lasche (12), an welcher die Kolbenstange des zweiten Zylinders (10') befestigt ist, wobei die besagten Laschen in gleicher Entfernung zur Nuss (2) angebracht sind.

## Claims

1. Auxiliary opening system for sunshades and the like comprising a pole (1) whereof one of the ends is provided with a sheave (2) on which the arms (6) are pivoted in the form of a star, characterized in that it comprises at least one compressed gas jack (10) known per se, whereof the cylinder is pivoted on a ring (8) fixed to the pole, whereas the free end of its piston rod (14) is associated with a lug (13) integral with one of the arms (3) through the intermediary of pivot means such that when the sunshade is closed, the point of attachment of the piston rod of the jack (10) with respect to the lug (13) is situated between the pole (1) and the imaginary line (15) joining the pivot point (16) of the arm in question to the sheave (2) of the sunshade and the pivot point (11) of the cylinder of this jack to the ring (8).

2. Auxiliary opening system according to claim 1, characterized in that at least one additional jack (10') is provided, arranged in a diametrically opposed manner with respect to the jack (10) and whereof the means for pivotal connection to the corresponding arm (3) are provided so that this jack (10') is in a position of unstable equilibrium when the sunshade is closed.

3. Opening system according to claim 2, characterized in that the lug (13) on which the piston rod (14) of the jack (10) is pivoted, is longer than the lug (12) with which the rod of the second jack (10') is associated, the said lugs being situated at an equal distance from the sheave (2).
